# EUROPÄISCHE PATENTSCHRIFT

(11) **EP 0 827 789 B1**
(45) Veröffentlichungstag und Bekanntmachung des Hinweises auf die Patenterteilung: **17.10.2001**
(21) Anmeldenummer: 97250243.9
(22) Anmeldetag: 20.08.1997
(51) Int. Cl.: B21C 1/30

(54) **Vorrichtung zum Einfädeln von Rohren und Stangen in ein Ziehaggregat**
Device for the threading of tubes and bars in a drawing apparatus
Dispositif pour l'enfilage de tuyaux et barres dans un dispositif d'étirage

(30) Priorität: 06.09.1996 DE 19637686
(43) Veröffentlichungstag der Anmeldung: 11.03.1998
(73) Patentinhaber: SMS Demag AG, 40237 Düsseldorf (DE)
(72) Erfinder: Blanck, Hans-Georg, Dipl.-Ing., 47058 Duisburg (DE)
(74) Vertreter: Presting, Hans-Joachim, Dipl.-Ing.

(56) Entgegenhaltungen:
- EP-A- 0 645 200
- BE-A- 514 665
- CH-A- 406 106

## Beschreibung

Die Erfindung betrifft eine Vorrichtung zum Einfädeln von Rohren oder Stangen in ein Ziehaggregat mit umlaufenden Ketten gemäß dem Oberbegriff des Anspruchs 1 (EP-A-0 645 200) und ihre Verwendung in einem Verfahren zum Einfädeln von Rohren oder Stangen in ein Ziehaggregat mit umlaufenden Ketten.

Vorstehende Vorrichtungen werden an als Kettenziehmaschinen ausgeführte Konti-Ziehmaschinen, vorzugsweise für Kupferrohre, eingesetzt (EP 0548723 B1).

Um den Ziehprozeß in einer Konti-Ziehmaschine einzuleiten, ist es nach dem Stand der Technik bei Rohren üblich, den angespitzten Rohranfang, die sogenannte Angel, in mehreren Schritten soweit auszuziehen, bis die eigentlichen Zieheinrichtungen in der Lage sind, das Rohr mit den Ketten der Kettenziehmaschine voll zu erfassen, um die Ziehkraft auf das Rohr aufbringen zu können. So beschreibt die europäische Patentanmeldung EP 0645200 A1 eine Vorrichtung, mit der das Rohr auf dem ersten Stück vorgezogen, d.h. in Durchmesser und Wand reduziert wird, um den Rohranfang in der entsprechenden Länge den umlaufenden Ketten zuzuführen, damit diese bereits beim Anziehen auf ihrer gesamten Länge das Rohr greifen. Naturgemäß ist dieser Vorgang mit Verlustzeiten verbunden und stellt eine deutliche Beschränkung der Leistungsfähigkeit bekannter Konti-Ziehmaschinen dar. Darüber hinaus müssen den bekannten Maschinen Hilfseinrichtungen zugeordnet sein, die innerhalb des Zyklus für das Ziehen eines Rohres zum Einsatz kommen und die Anlage nicht nur verkomplizieren und damit verteuern, sondern auch in ihrer Leistungsfähigkeit behindern.

Eine bekannte Vorrichtung zum Einfädeln von Rohren in eine Ziehvorrichtung mit mindestens zwei hintereinander angeordneten Kettenziehmaschinen beschreibt je eine hinter jeder Kettenziehmaschine angeordnete, aus einer Ruheposition seitlich von und außerhalb der Ziehlinie in einer Arbeitsposition verschwenkbare Zange zum Ergreifen der am Rohranfang ausgebildeten Ziehangel, die in Ziehrichtung zwischen die radial auseinanderbewegten Treibketten der Kettenziehmaschinen bewegbar ist, u.z. bei laufendem Betrieb.

Aufgabe der vorliegenden Erfindung ist es, ausgehend von dem bekannten Stand der Technik die bekannte Vorrichtung zum Einfädeln des Anfanges von Rohren oder Stangen in ein Ziehaggregat so weiterzubilden, daß die Zeiten für den verfahrensbedingten Einfädelvorgang und das Vorziehen der Rohre oder Stangen wesentlich reduziert und die Ziehaggregate ohne Absenkung oder nur mit geringfügiger Absenkung der Ziehgeschwindigkeit durchlaufen werden können. Ein Arbeitsverfahren für eine solche Vorrichtung soll bereitgestellt werden.

Zur Lösung der Aufgabe wird eine Vorrichtung zum Einfädeln von Rohren oder Stangen in ein Ziehaggregat gemäß Patentanspruch 1 vorgeschlagen, die dadurch gekennzeichnet ist, daß die mechanisch schließende und öffnende Zange in einem Zangenwagen angeordnet ist, der parallel zur Ziehrichtung unabhängig vom Ziehringhalter linear angetrieben zwischen Ziehring und Ziehaggregat verschiebbar ist.

Mit einer erfindungsgemäßen Vorrichtung läßt sich die am Rohr- oder Stangenanfang ausgebildete Ziehangel greifen und das Rohr oder die Stange nach dem Reduzieren eines Anfangsbereiches in die Ketten des Ziehaggregates einführen, so daß diese, ohne angehalten werden zu müssen, den Ziehvorgang fortsetzen.

In einer günstigen Ausgestaltung der Erfindung ist vorgesehen, daß zum Verschieben des Ziehringhalters und/oder des Zangenwagens Kolben-Zylindereinheiten vorgesehen sind, die parallel zum Rohr oder der Stange ausgerichtet einerseits an einem Festpunkt und andererseits am Ziehringhalter bzw. Zangenwagen befestigt sind. Die Verwendung von Kolben-Zylindereinheiten als Verschiebeantrieb vereinfacht die Vorrichtung und verbessert die Funktionsfähigkeit. Zudem lassen sich die Kolben-Zylindereinheiten leicht steuern, wobei kurze Verfahrzeiten möglich sind.

In einer weiteren Ausgestaltung der Erfindung ist vorgesehen, daß der Ziehringhalter und der Zangenwagen an parallel zur Ziehrichtung verlaufenden Führungsbahnen abgestützt verfahrbar sind. Derartige Führungsbahnen können sowohl Gleitflächen als auch Rollbahnen für Räder am Ziehringhalter bzw. am Zangenwagen sein, also einfache Bauteile, die funktionssicher und kostengünstig das Ziel der Erfindung verwirklichen helfen.

Weiterhin wird die Aufgabe auch gelöst durch ein Arbeitsverfahren zum Einfädeln von Rohren oder Stangen in ein Ziehaggregat unter Verwendung der beanspruchten Vorrichtung, gekennzeichnet durch die folgenden Schritte:
a) Vor Ziehbeginn wird der Ziehringhalter zusammen mit dem Ziehring in einem solchen Abstand vor dem Ziehaggregat positioniert, daß der Verschiebeweg des Ziehringhalters mindestens der Einspannlänge der umlaufenden Kette des Ziehaggregates entspricht,
b) der Zangenwagen wird so verfahren, daß die Zange in Ziehrichtung hinter dem Ziehring positioniert ist,
c) die Treibrollen stoßen das Rohr oder die Stange mit der Ziehangel in den Ziehring ein,
d) die Zange wird geschlossen und durch Verfahren des Zangenwagens wird das Rohr oder die Stange in Richtung Ziehaggregat mitgenommen und dabei reduziert,
e) die Zange wird geöffnet und aus der Ziehlinie verschwenkt,
f) der Ziehringhalter fährt mit dem Ziehring in seine Endstellung vor dem Ziehaggregat und nimmt das Rohr oder die Stange, von den Treibrollen unterstützt, mit, bis eine ausreichende Länge des reduzierten Rohr- oder Stangenanfanges zwischen die umlaufenden Ketten des Ziehaggregates gelangt ist,
g) die umlaufenden Ketten des Ziehaggregates übernehmen das Ziehen des Rohres oder der Stange.

In einer günstigen Ausgestaltung des Arbeitsverfahrens ist vorgesehen, daß der Zangenwagen vor Beginn und der Ziehringhalter während des Ziehvorganges in ihre Ausgangsstellungen zurückgefahren werden.

Mit der vorgeschlagenen Vorrichtung und dem damit auszuführenden Arbeitsverfahren läßt sich das Vorziehen des Rohres oder der Stange so gestalten, daß die Nebenzeiten äußerst gering sind und die kontinuierliche Ziehmaschine während des Vorziehens nicht anzuhalten braucht, sondern mit nicht oder nur wenig abgesenkter Ziehgeschwindigkeit durchlaufen kann.

Ein Ausführungsbeispiel der Erfindung an einer Konti-Rohr-Ziehmaschine wird in der Zeichnung dargestellt und nachfolgend beschrieben. Es zeigt:
- Figur 1: den Start des Einfädelvorganges in das Ziehaggregat,
- Figur 2: das Reduzieren des Rohranfanges vor dem Einfädeln in das Ziehaggregat und
- Figur 3: die Vorrichtung mit in das Ziehaggregat eingefädeltem Rohranfang.

In Figur 1 ist mit 1 der Ziehringhalter bezeichnet, der zusammen mit dem in ihm aufgenommenen Ziehring 2 an einer Führungsbahn 3 linear hin- und herbewegbar ist. Zur Bewegung dient der Antrieb 4, der als Kolben-Zylindereinheit ausgebildet ist, welche einerseits an einem Fixpunkt, beispielsweise dem Rahmen der Maschine und andererseits mit der Kolbenstangenseite am Ziehringhalter angelenkt ist. Mit 5 ist das Ziehaggregat bezeichnet, das als Kettenziehmaschine mit umlaufenden Ketten 6 ausgebildet ist. Die Ketten laufen in Pfeilrichtung um.

Das Bezugszeichen 7 bezeichnet eine Führungsbahn für einen Zangenwagen 9, der mit einem ebenfalls als Kolben-Zylindereinheit ausgebildeten Antrieb 8 in Verbindung steht und von diesem entlang der Führungsbahn 7 bewegbar ist. Der Zangenwagen 9 trägt die Zange 10, die mit dem Zangenwagen 9 derart verschwenkbar verbunden ist, daß sie aus der Ziehlinie der Vorrichtung weggeschwenkt werden kann.

Mit 11 ist das zu ziehende Rohr bezeichnet, das zwischen den Treibrollen 13 in Ziehrichtung bewegbar eingespannt ist und das an seinem vorderen Ende mit einer Ziehangel 12 versehen ist, die von der Zange 10 des Zangenwagens erfaßbar ist. Wie in Figur 1 erkennbar, ist die Ziehangel 12 durch den Ziehring hindurchgesteckt und von der Zange 10 ergriffen.

Anhand der Zeichnungsfiguren 1 bis 3 wird nun die Funktionsweise der erfindungsgemäßen Vorrichtung beschrieben:

Wie in Figur 1 erkennbar, wird der Ziehringhalter 1 mit dem Ziehring 2 in seiner Führungsbahn 3 mit dem Antrieb 4 in seiner Ausgangsstellung so weit vor dem Ziehaggregat 5 entfernt positioniert, daß die verschiebende Länge L mindestens der Einspannlänge L1 der umlaufenden Ketten 6 des Ziehaggregates 5 entspricht. Der in der Führungsbahn 7 geführte und mit dem zweiten Antrieb 8 angetriebene Zangenwagen 9, der die mechanisch zu schließende und zu öffnende Zange 10 trägt, wird in seiner Grundstellung (Figur 1) in Ziehrichtung gesehen hinter dem Ziehringhalter 1 positioniert. Das mit seiner Ziehangel 12 versehene Rohr 11 wird mit Hilfe der Treibrollen 13 so weit in den Ziehring 2 eingestoßen, so daß die Ziehangel 12 an der dem Ziehaggregat 5 zugewandten Seite aus dem Ziehring 2 hinausragt. Das hinausragende Ende der Ziehangel 12 wird von der Zange 10 ergriffen, gleichzeitig setzt sich der Zangenwagen 9 in Pfeilrichtung in Richtung Ziehaggregat 5 in Bewegung, wobei die Zange 10 das Rohr 11 mitnimmt und das Rohr auf einer dem Weg des Zangenwagens 9 entsprechenden Länge durch den Ziehring 2 reduziert. Die Endstellung des Ziehwagens 9 ist in der Figur 2 dargestellt.

Nach dem Öffnen der Zange 10 und deren Wegschwenken zur Seite oder nach unten fährt der Zangenwagen 9 in seine Grundstellung zurück. Gleichzeitig fährt der Ziehringhalter 1 in Ziehrichtung auf das Ziehaggregat zu, wobei das Rohr 11, unterstützt durch die Treibrollen 13, mitgenommen wird. Dabei gelangt, wie in Figur 3 dargestellt, der reduzierte Rohranfang 14 zwischen die Ketten 6 des Ziehaggregates und wird, von diesen ergriffen, weitergezogen. Günstigerweise fährt der Ziehringhalter 1 während des Ziehens in seine Grundstellung (Figur 1) zurück und steht für einen neuen Einfädelvorgang zur Verfügung.

## Patentansprüche

1. Vorrichtung zum Einfädeln von Rohren (11) oder Stangen in ein Ziehaggregat (5) mit umlaufenden Ketten (6), die das Werkstück am äußeren Umfang greifen und kontinuierlich durch einen dem Ziehaggregat (5) zugeordneten, in einem Ziehringhalter (1) angeordneten Ziehring (2) ziehen, sowie mit einer aus der Ziehachse entfernbaren Zange (10) zum Erfassen der am Rohr- (11) oder Stangenanfang ausgebildeten Ziehangel (12) und Führen des Rohranfanges in die Ziehvorrichtung (5), wobei
der Ziehringhalter (1) zusammen mit dem Ziehring (2) in und entgegen der Ziehrichtung um einen mindestens der Einspannlänge (L1) der umlaufenden Kette (6) des Ziehaggregates (5) entsprechenden Weg (L) verschiebbar geführt ist,
und das Rohr (11) oder die Stange auf der dem Ziehring (2) und dem Ziehaggregat (5) abgewandten Seite zwischen Treibrollen (13) einspannbar ist,
**dadurch gekennzeichnet,**
**daß** die mechanisch schließende und öffnende Zange (10) in einem Zangenwagen (9) angeordnet ist, der parallel zur Ziehrichtung unabhängig vom Ziehringhalter (1) linear angetrieben zwischen Ziehring (2) und Ziehaggregat (5) verschiebbar ist.

2. Vorrichtung zum Einfädeln von Rohren oder Stangen in ein Ziehaggregat mit umlaufenden Ketten, nach Anspruch 1,
**dadurch gekennzeichnet,**
**daß** zum Verschieben des Ziehringhalters (1) und/oder des Zangenwagens (9) Antriebe (Kolben-Zylindereinheiten 4) vorgesehen sind, die parallel zum Rohr oder der Stange (11) ausgerichtet einerseits an einem Festpunkt und andererseits am Ziehringhalter (1) bzw. Zangenwagen (9) befestigt sind.

3. Vorrichtung zum Einfädeln von Rohren oder Stangen in ein Ziehaggregat mit umlaufenden Ketten, nach Anspruch 1,
**dadurch gekennzeichnet,**
**daß** der Ziehringhalter (1) und der Zangenwagen (9) an parallel zur Ziehrichtung verlaufenden Führungsbahnen (3,7) abgestützt verfahrbar sind.

4. Arbeitsverfahren zum Einfädeln von Rohren oder Stangen in ein Ziehaggregat mit umlaufenden Ketten, unter Verwendung einer Vorrichtung zum Einfödeln nach einem oder mehreren der Ansprüche 1 bis 3, **gekennzeichnet durch** folgende Schritte:
a) vor Ziehbeginn wird der Ziehringhalter (1) zusammen mit dem Ziehring (2) in einem solchen Abstand vor dem Ziehaggregat (5) positioniert, daß der Verschiebeweg des Ziehringhalters (1) mindestens der Einspannlänge der umlaufenden Kette (6) des Ziehaggregates (5) entspricht,
b) der Zangenwagen (9) wird so verfahren, daß die Zange (10) in Ziehrichtung hinter dem Ziehring (2) positioniert ist,
c) die Treibrollen (13) stoßen das Rohr (11) oder die Stange mit der Ziehangel (12) in den Ziehring (2) ein,
d) die Zange (10) wird geschlossen und **durch** Verfahren des Zangenwagens (9) wird das Rohr (11) oder die Stange in Richtung Ziehaggregat (5) mitgenommen und dabei reduziert,
e) die Zange (10) wird geöffnet und aus der Ziehlinie verschwenkt,
f) der Ziehringhalter (1) fährt mit dem Ziehring (2) in seine Endstellung vor dem Ziehaggregat (5) und nimmt das Rohr (11) oder die Stange, von den Treibrollen (13) unterstützt, mit, bis eine ausreichende Länge des reduzierte Rohr- oder Stangenanfanges zwischen die umlaufenden Ketten (6) des Ziehaggregates (5) gelangt ist,
g) die umlaufenden Ketten (6) des Ziehaggregates (5) übernehmen das Ziehen des Rohres (11) oder der Stange.

5. Arbeitsverfahren zum Einfädeln von Rohren oder Stangen in ein Ziehaggregat mit umlaufenden Ketten, nach Anspruch 4,
**dadurch gekennzeichnet,**
**daß** der Zangenwagen (9) vor Beginn und der Ziehringhalter (1) während des Ziehvorganges in ihre Ausgangsstellungen zurückgefahren werden.

## Claims

1. Device for feeding pipes (11) or rods into a drawing unit (5) with revolving chains (6) which grip the outer circumference of the workpiece and draw it continuously through a drawing block (2) - attached to a drawing block holder (1) - belonging to the drawing unit (5); and with a chuck (10) which can be moved out of the drawing axis, and which grasps the drawing point (12) formed at the starting end of the pipe (11) or rod, and which guides the starting end of the pipe into the drawing unit (5); whereby the drawing block holder (1) together with the drawing block (2) is moved in a sliding motion both in and against the direction of draw by a distance (L) which is at least equal to the clamping length (L1) of the revolving chain (6) of the drawing unit (5); and whereby the pipe (11) or rod can be clamped - on the side facing away from the drawing block (2) and the drawing unit (5) - between driving pulleys (13),
**characterised by** the fact that
the mechanically closing and opening chuck (10) is located in a chuck carrier (9) which can be driven linearly, parallel to the direction of draw and independently of the drawing block holder (1), between the drawing block (2) and the drawing unit (5).

2. Device for feeding pipes or rods into a drawing unit with revolving chains as in Claim 1
**characterised by** the fact that
there are drive mechanisms (piston-cylinder units 4, 8) for sliding the drawing block holder (1) and/or the chuck carrier (9); they are arranged parallel to the pipe (11) or rod and are attached at one end to a fixed anchorage and at the other to the drawing block holder (1) or chuck carrier (9) respectively.

3. Device for feeding pipes or rods into a drawing unit with revolving chains as in Claim 1
**characterised by** the fact that
the drawing block holder (1) and the chuck carrier (9) are supported on, and are able to move along, guide rails (3, 7) which run parallel to the direction of draw.

4. Operating process for feeding pipes or rods into a drawing unit with revolving chains using a feeding device as in one or more of Claims 1 to 3,
**characterised by** the following steps:
a) before the drawing process commences, the drawing block holder (1) with the drawing block (2) is positioned at a distance from the drawing unit (5) such that the slide distance of the drawing block holder (1) is at least equal to the clamping length of the revolving chains (6) of the drawing unit (5),
b) the chuck carrier (9) is moved in such a way that the chuck (10) is positioned behind the drawing block (2) in the direction of draw,
c) the driving pulleys (13) push the pipe (11) or rod into the drawing block (2) with the drawing point (12),
d) the chuck (10) is closed, and the chuck carrier (9) is moved towards the drawing unit (5), taking with it the pipe (11) or rod which is thus reduced,
e) the chuck (10) is opened and swung out of the line of draw,
f) the drawing block holder (1), together with the drawing block (2), moves to its end position in front of the drawing unit (5), taking with it the pipe (11) or rod which is supported by the driving pulleys (13), until a sufficient length of the reduced starting end of the pipe (11) or rod is in position between the revolving chains (6) of the drawing unit (5),
g) the revolving chains (6) of the drawing unit (5) then take over the process of drawing the pipe (11) or rod.

5. Operating process for feeding pipes or rods into a drawing unit with revolving chains as in Claim 4,
**characterised by** the fact that
the chuck carrier (9) is taken back to its starting position before the commencement of the drawing process, and the drawing block holder (1) is taken back to its starting position during the drawing process.

## Revendications

1. Dispositif pour l'insertion de tubes (11) ou de barres dans un appareil d'étirage (5), comportant des chaînes tournantes (6), qui engagent la pièce à la périphérie externe et tirent de façon continue à travers une bague d'étirage (2) associée à l'appareil d'étirage (5) et agencée dans un support de bague d'étirage (1), ainsi qu'une pince (10), pouvant être éloignée de l'axe d'étirage, pour saisir la soie d'étirage (12) réalisée sur le début du tube (11) ou de la barre et guider le début du tube dans le dispositif d'étirage (5), le support de bague d'étirage (1) en même temps que la bague d'étirage (2) étant guidés de façon déplaçable dans et à l'encontre de la direction d'étirage sur une course (L) correspondant au moins à la longueur de serrage (L1 ) de la chaîne tournante (6) de l'appareil d'étirage (5), et le tube (11) ou la barre pouvant être serré sur le côté opposé à la bague d'étirage (2) et à l'appareil d'étirage (5) entre des rouleaux d'entraînement (13),
**caractérisé en ce que** la pince (10) s'ouvrant et se fermant de façon mécanique est agencée dans un chariot de pince (9), qui peut être déplacé parallèlement à la direction d'étirage indépendamment du support de bague d'étirage (1) de façon linéairement entraînée entre la bague d'étirage (2) et l'appareil d'étirage (5).

2. Dispositif pour l'insertion de tubes ou de barres dans un appareil d'étirage à chaînes tournantes selon la revendication 1,
**caractérisé en ce que**, pour déplacer le support de bague d'étirage (1) et/ou le chariot de pince (9), des entraînements (vérins 4) sont prévus, qui sont fixés, de façon orientée parallèlement au tube ou à la barre (11), d'une part, à un point fixe et, d'autre part, au support de bague d'étirage (1) ou au chariot de pince (9).

3. Dispositif pour l'insertion de tubes ou de barres dans un appareil d'étirage à chaînes tournantes selon la revendication 1,
**caractérisé en ce que** le support de bague d'étirage (1) et le chariot de pince (9) peuvent être déplacés en s'appuyant contre des voies de guidage (3, 7) s'étendant parallèlement à la direction d'étirage.

4. Procédé pour l'insertion de tubes ou de barres dans un appareil d'étirage à chaînes tournantes en utilisant le dispositif pour l'insertion selon une ou plusieurs des revendications 1 à 3,
**caractérisé par** les étapes suivantes :
(a) avant le début de l'étirage, le support de bague d'étirage (1) en même temps que la bague d'étirage (2) sont positionnés devant l'appareil d'étirage (5) à une distance telle que la course du support de bague d'étirage (1) correspond au moins à la longueur de serrage de la chaîne tournante (6) de l'appareil d'étirage (5),
(b) le chariot de pince (9) est déplacé de sorte que la pince (10) est positionnée dans la direction d'étirage derrière la bague d'étirage (2),
(c) les rouleaux d'entraînement (13) introduisent le tube (11) ou la barre avec la soie d'étirage (12) dans la bague d'étirage (2),
(d) la pince (10) est fermée et, par déplacement du chariot de pince (9), le tube (11) ou la barre est entraîné en direction de l'appareil d'étirage (5) et, de plus, réduit,
(e) la pince (10) est ouverte et pivotée hors de la ligne d'étirage,
(f) le support de bague d'étirage (1) se déplace avec la bague d'étirage (2) dans sa position d'extrémité devant l'appareil d'étirage (5) et entraîne le tube (11) ou la barre, en étant aidé par les rouleaux d'entraînement (13), jusqu'à parvenir à une longueur suffisante du début du tube ou de la barre réduit entre les chaînes tournantes (6) de l'appareil d'étirage (5),
(g) les chaînes tournantes (6) de l'appareil d'étirage (5) effectuent l'étirage du tube (11) ou de la barre.

5. Procédé pour l'insertion de tubes ou de barres dans un appareil d'étirage à chaînes tournantes selon la revendication 4,
**caractérisé en ce que** le chariot de pince (9), avant le début, et le support de bague d'étirage (1), pendant le processus d'étirage, sont ramenés dans leurs positions initiales.
